# FASCICULE DE BREVET EUROPEEN

(11) **EP 0 935 264 B1**
(45) Date de publication et mention de la délivrance du brevet: **12.05.2004**
(21) Numéro de dépôt: 99400205.3
(22) Date de dépôt: 29.01.1999
(51) Int. Cl.: H01F 38/30

(54) **Transformateur d'intensité pour une installation de commutation à isolation gazeuse**
Stromtransformator für eine gasisolierte Schaltanlage
Current transformer for a gas-insulated switch installation

(30) Priorité: 09.02.1998 FR 9801470
(43) Date de publication de la demande: 11.08.1999
(73) Titulaire: Alstom AG, 5036 Oberentfelden (CH)
(72) Inventeur: Gimeno, Carmelo, 5004 Aarau (CH); Doessegger, André, 5036 Oberentfelden (CH); Tschannen, Christian, 5035 Uterentfelden (CH)
(74) Mandataire: Poulin, Gérard

(56) Documents cités:
- EP-A- 0 650 236
- WO-A-79/00729
- DE-B- 1 030 446

## Description

La présente invention concerne un transformateur d'intensité pour une installation de commutation monophasée ou multiphasée, à isolation gazeuse, comportant au moins un tube de support sur lequel est monté au moins un bobinage secondaire contenant un noyau magnétique, ce tube étant traversé par un conducteur primaire, et connecté électriquement, à ses extrémités, à deux plaques métalliques polygonales, disposées parallèlement, constituant des flasques de fermeture d'une enceinte contenant notamment ledit noyau magnétique et ledit bobinage secondaire.

On connaît déjà des appareils de ce type qui présentent différents inconvénients auxquels la présente invention se propose d'apporter une solution avantageuse d'un point de vue technique et économique.

Le certificat d'utilité allemand DE-GM 7914263 décrit un transformateur d'intensité unipolaire de ce type. Le tube support du noyau est mis en place dans des évidements appropriés ménagés dans deux plaques d'extrémité. Une bague d'isolation est associée à une plaque pour éviter une liaison électrique entre les deux plaques à travers le tube support. Un tube cylindrique périphérique entourant le noyau est disposé entre les deux plaques qui sont par ailleurs couplées l'une à l'autre au moyen de vis de serrage. L'ajustage en longueur du tube de support et du tube cylindrique périphérique permet de réaliser de manière simple différents transformateurs pourvus d'un nombre variable de noyaux ayant des longueurs différentes.

Toutefois, le diamètre extérieur du transformateur est obligatoirement supérieur à celui du noyau le plus grand, pour ménager un espace permettant le passage des vis de serrage. Etant donné que le diamètre du transformateur est déterminant pour évaluer l'encombrement d'une installation multipolaire, puisqu'il définit l'écart entre les transformateurs correspondant respectivement à chacune des phases, la solution préconisée n'est pas avantageuse parce qu'elle ne permet pas de réduire les dimensions de l'installation.

La demande de brevet européen publiée sous le No EP 0 665 561 A1 décrit un transformateur d'intensité à noyau annulaire unipolaire dont l'enceinte métallique se compose de deux pièces moulées. L'une de ces pièces constitue une plaque de base et l'autre pièce constitue les parois latérales de l'enceinte métallique et la plaque de fermeture supérieure. Les deux parties comportent chacune une ceinture périphérique, ces ceintures étant agencées pour être juxtaposées et partiellement emboîtées et serrées l'une contre l'autre par des boulons. Le diamètre de ces ceintures est supérieur au diamètre du noyau.

Pour modifier la longueur du transformateur d'intensité, il est nécessaire de modifier en conséquence la longueur des deux pièces moulées. La conséquence en est que, pour chaque type de transformateur d'intensité, il est obligatoire de réaliser deux moules correspondant respectivement aux deux pièces moulées ayant des longueurs distinctes.

La présente invention a pour but de réaliser un transformateur d'intensité de ce type de construction simple, qui peut être réalisé en plusieurs dimensions et, en particulier, avec des noyaux magnétiques de différentes longueurs, et à l'aide de composants faciles à fabriquer.

Ce but est atteint par le transformateur selon l'invention, caractérisé en ce que le tube de support est étanche aux gaz et s'emboîte à ses extrémités, de façon étanche, dans des évidements appropriés ménagés dans lesdits flasques de fermeture de l'enceinte, l'une desdites extrémités étant connectée audit flasque de fermeture correspondant par un anneau intermédiaire d'un matériau isolant, et lesdits flasques de fermeture étant reliés entre eux par des tiges de liaison rigides disposées dans les angles de ces flasques.

De façon avantageuse, pour une installation multiphasée, les flasques de fermeture sont communs à plusieurs noyaux magnétiques correspondant respectivement à plusieurs phases et comportent chacun plusieurs évidements agencés pour recevoir et loger de façon étanche une extrémité d'un tube de support d'un des noyaux magnétiques correspondant à une des phases.

De préférence, lesdits évidements sont disposés linéairement.

Dans une forme de réalisation préférée, les tiges de liaison sont électriquement connectées par leurs extrémités avec les flasques de fermeture. Cette liaison se fait par vissage avec lesdits flasques de fermeture.

Le transformateur peut en outre comporter deux tiges de liaison disposées entre deux bobinages secondaires adjacents correspondant à deux des phases de l'installation.

Dans la forme de réalisation préférée, lesdits flasques de fermeture sont identiques.

Le bobinage secondaire est avantageusement rendu solidaire de l'un desdits flasques de fermeture au moyen d'au moins une sangle de serrage et ledit flasque comporte au moins une protubérance et une ouverture ménagée dans cette protubérance pour permettre le passage de ladite sangle de serrage.

De préférence, les tiges de liaison sont de section transversale quadrangulaire et ladite enceinte comporte des parois latérales fixées auxdites tiges de liaison.

Lesdites parois latérales sont avantageusement fixées aux tiges de liaison au moyen de vis, et les vis sont disposées de façon asymétrique par rapport à l'axe longitudinal du transformateur.

De façon avantageuse le transformateur comporte une boite de connexion contenant des bornes de raccordement électriquement connectées auxdits bobinages secondaires.

La présente invention sera mieux comprise en référence à la description d'un mode de réalisation et aux dessins annexés dans lesquels :
- la figure 1 représente une vue en perspective éclatée d'un transformateur d'intensité monophasé selon l'invention,
- la figure 2 est une vue en coupe axiale du transformateur d'intensité de la figure 1,
- la figure 3 est une vue en élévation illustrant partiellement une installation comportant au moins deux transformateurs d'intensité correspondant à celui des figures 1 et 2,
- la figure 4 est une vue en perspective, partiellement coupée, d'un transformateur d'intensité multiphasé selon l'invention,
- la figure 5 est une vue de dessus du transformateur d'intensité de la figure 4,
- la figure 6 est une vue en coupe axiale du transformateur d'intensité de la figure 5, et
- la figure 7 est une vue en coupe transversale du transformateur d'intensité de la figure 5.

En référence aux figures 1 et 2, le transformateur d'intensité 10 monophasé tel que représenté comporte un tube de support 11 portant au moins un, mais dans le présent cas trois noyaux annulaires 12, 13 et 14 respectivement entourés de bobinages secondaires 15, 16 et 17. Ces bobinages secondaires sont superposés et disposés coaxialement par rapport au tube de support 11. Ils sont serrés les uns contre les autres au moyen d'une sangle de serrage 18. Le tube de support 11 ainsi que les bobinages secondaires 15, 16 et 17 sont disposés à l'intérieur d'une enceinte 19 définie par deux plaques métalliques constituant respectivement un flasque de fermeture inférieur 20 et un flasque de fermeture supérieur 21, et par quatre parois latérales constituées par des plaques métalliques 22, 23, 24 et 25.

Les flasques de fermeture 20 et 21 sont reliés entre eux par des tiges de liaison 26 disposées aux angles des flasques de fermeture 20 et 21, qui ont de préférence une forme polygonale et, dans le présent cas, une forme carrée. Les deux flasques de fermeture 20 et 21 sont fixés par vissage aux extrémités des tiges de liaison 26 et les plaques métalliques 22, 23, 24 et 25 sont vissées sur les tiges de liaison 26.

Le flasque de fermeture inférieur 20 présente deux protubérances 27 et 28, diamétralement opposées, et comportant chacune une ouverture traversante, respectivement 29 et 30, permettant le passage de deux sangles de serrage 18, diamétralement opposées, prévues pour assurer le maintien en position des bobinages secondaires autour du tube support 11.

Comme le montre plus particulièrement la vue en coupe de la figure 2, le tube de support 11 est logé, à ses extrémités, dans des évidements ménagés dans les deux flasques de fermeture 20 et 21. A cet effet, ces deux flasques sont profilés de façon appropriée pour recevoir ces extrémités du tube de support. Des joints annulaires 37 assurent l'étanchéité entre le tube de support 11 et les flasques de fermeture 20, 21. Le tube de support est électriquement isolé par rapport au flasque de fermeture inférieur 20 au moyen d'un anneau 38 isolant et est électriquement connecté au flasque de fermeture supérieur 21.

Une boîte de connexion 32 contenant des bornes de raccordement est montée latéralement sur le transformateur 10 et plus particulièrement sur la plaque métallique 23 constituant l'une des parois latérales de l'enceinte 19.

La figure 3 illustre principalement la juxtaposition de deux transformateurs d'intensité 10 tels que celui défini ci-dessus. Afin d'éviter des surépaisseurs dues aux vis 33, 34 d'une part et 35, 36 d'autre part, de fixation des plaques métalliques constituant les parois latérales des deux transformateurs d'intensité disposés côte à côte, ces vis sont fixées de façon asymétrique. Deux vis d'une plaque, dont l'une est disposée à proximité de son angle supérieur et l'autre à proximité de son angle opposé inférieur, sont utilisées pour fixer la plaque aux deux tiges de liaison 26 correspondantes. Cette manière de procéder permet de diminuer l'encombrement du transformateur.

Par ailleurs, on notera que les flasques de fermeture inférieur et supérieur ont un même profil, ce qui permet de réduire les coûts de fabrication et d'éviter le stockage de deux pièces différentes.

En référence aux figures 4 à 7, le transformateur d'intensité multiphasé 10a, et plus spécifiquement triphasé représenté, comporte trois tubes de support 11a, 11b et 11c portant chacun au moins un, mais dans le présent cas trois noyaux annulaires 12a, 12b, 12c; 13a, 13b, 13c; 14a, 14b, 14c respectivement entourés de bobinages secondaires 15a, 15b, 15c; 16a, 16b, 16c; 17a, 17b, 17c. Ces bobinages sont superposés et disposés coaxialement comme ceux du transformateur 10 décrit précédemment. Ils sont également serrés et maintenus en place par des sangles de serrage 18a. Les tubes de support 11a, 11b et 11c ainsi que les bobinages correspondants sont disposés à l'intérieur d'une enceinte 19a définie par deux plaques métalliques constituant respectivement un flasque de fermeture inférieur 20a et un flasque de fermeture supérieur 21 a et par quatre parois latérales constituées par des plaques métalliques 22a, 23a, 24a et 25a.

On notera que l'enceinte 19a est commune pour les trois tubes de support et les bobinages secondaires correspondants. Comme précédemment, les flasques de fermeture 20a et 21 a comportent des évidements profilés de façon appropriée pour recevoir les extrémités des tubes de support. Ces tubes sont électriquement isolés par rapport au flasque de fermeture inférieur 20a grâce à un anneau d'un matériau électriquement isolant et électriquement connectée au flasque de fermeture supérieur 21a.

Les flasques de fermeture 20a et 21 a sont reliés entre eux par des tiges de liaison 26a disposées aux angles des flasques de fermeture de forme rectangulaire et par des tiges de liaison 26b intermédiaires, disposées deux à deux entre deux tubes de support adjacents et les bobinages secondaires correspondants.

Comme précédemment, les plaques métalliques 22a, 23a, 24a et 25a constituant les parois latérales sont de forme rectangulaire et sont vissées directement sur les tiges de liaison 26a et 26b.

Le transformateur d'intensité selon l'invention permet de regrouper les composants correspondant aux différentes phases de manière à réduire l'encombrement. L'encombrement de l'enceinte est à peine supérieur à celui du ou des bobinages secondaires. Pour la réalisation monophasée, le regroupement de plusieurs phases génère un encombrement légèrement supérieur à celui qui est généré par le regroupement de plusieurs phases dans la même enceinte selon la réalisation multiphasée.

La construction de ce transformateur d'intensité est en outre avantageuse du fait qu'une variation des dimensions du tube de support, du noyau magnétique et des bobinages secondaires n'entraîne pas des surcoûts importants.

La construction est aisée et aboutit à un appareil robuste.

## Revendications

1. Transformateur (10) d'intensité pour une installation de commutation monophasée ou multiphasée, à isolation gazeuse, comportant au moins un tube de support (11) sur lequel est monté au moins un bobinage secondaire (15;16;17) contenant un noyau magnétique (12;13;14), ce tube étant traversé par un conducteur primaire, et connecté électriquement à ses extrémités, à deux plaques métalliques polygonales, disposées parallèlement, constituant des flasques de fermeture (20;21) d'une enceinte (19) contenant notamment ledit noyau magnétique et ledit bobinage secondaire, le tube de support (11; 11a, 11b, 11c) étant étanche aux gaz et s'emboîtant à ses extrémités, de façon étanche, dans des évidements appropriés ménagés dans lesdits flasques de fermeture (20, 20a; 21, 21a) de l'enceinte (19; 19a), l'une des extrémités étant connectée audit flasque de fermeture correspondant (20; 20a) par un anneau intermédiaire (38) d'un matériau isolant **caractérisé en ce que** lesdits flasques de fermeture sont . reliés entre eux par des tiges de liaison rigides (26; 26a) qui sont disposées dans les angles de ces flasques et qui sont électriquement connectés par leurs extrémités avec lesdits flasques de fermeture (20, 21).

2. Transformateur selon la revendication 1, **caractérisé en ce que**, pour une installation multiphasée, les flasques de fermeture (20a, 21a) sont communs à plusieurs noyaux magnétiques (12a, 12b, 12c; 13a, 13b, 13c; 14a, 14b, 14c) correspondant respectivement à plusieurs phases et comportant chacun plusieurs évidements agencés pour recevoir et loger de façon étanche une extrémité d'un tube de support d'un des noyaux magnétiques correspondant à une des phases.

3. Transformateur selon la revendication 2, **caractérisé en ce que** lesdits évidements sont disposés linéairement.

4. Transformateur selon la revendication 1, **caractérisé en ce que** les tiges de liaison (26) sont liées par vissage avec lesdits flasques de fermeture.

5. Transformateur selon la revendication 2, **caractérisé en ce qu'**il comporte en outre deux tiges de liaison (26b) disposées entre deux bobinages secondaires adjacents correspondant à deux des phases de l'installation.

6. Transformateur selon la revendication 1, **caractérisé en ce que** lesdits flasques de fermeture (20, 20a; 21, 21b) sont identiques.

7. Transformateur selon la revendication 1, **caractérisé en ce que** le bobinage secondaire est rendu solidaire de l'un desdits flasques de fermeture au moyen d'au moins une sangle de serrage (18).

8. Transformateur selon la revendication 7, **caractérisé en ce que** ledit flasque de fermeture (20) comporte au moins une protubérance (27, 28) et une ouverture (29, 30) ménagée dans cette protubérance pour permettre le passage de ladite bande de serrage (18).

9. Transformateur selon la revendication 1, **caractérisé en ce que** les tiges de liaison (26) sont de section transversale quadrangulaire.

10. Transformateur selon la revendication 1, **caractérisé en ce que** ladite enceinte (19) comporte des parois latérales (22, 23, 24, 25) fixées auxdites tiges de liaison (26).

11. Transformateur selon la revendication 10, **caractérisé en ce que** lesdites parois latérales sont fixées aux tiges de liaison (26) au moyen de vis, et **en ce que** les vis sont disposées de façon asymétrique par rapport à l'axe longitudinal du transformateur (10).

12. Transformateur selon la revendication 1, **caractérisé en ce qu'**il comporte une boîte de connexion (32) contenant des bornes de raccordement électriquement connectées auxdits bobinages secondaires.

## Claims

1. Gas-insulated current transformer (10) for single-phase or multi-phase switchgear, the transformer comprising at least one support tube (11) on which there is mounted a secondary winding (15, 16, 17) containing a magnetic core (12, 13, 14), said tube having a primary conductor passing therethrough and being electrically connected at its ends to two polygonal metal plates disposed in parallel and constituting closure end plates (20, 21) for an enclosure (19) that contains, in particular, said magnetic core and said secondary winding, the support tube (11; 11a, 11b, 11c) being gas-tight and being received at each of its ends in sealed manner in appropriate recesses formed in said closure end plates (20, 20a; 21, 21a) of the enclosure (19; 19a), one of the ends being connected to the corresponding closure end plate (20; 20a) via an intermediate ring (31) of insulating material, **characterized in that** said closure end plates are interconnected by rigid link rods (26; 26a) which are located in the corners of the end plates and which are electrically connected via their ends to said closure end plates (20, 21).

2. Transformer according to claim 1, **characterized in that** for multi-phase switchgear, the closure end plates (20a, 21a) are common to a plurality of magnetic cores (12a, 12b, 12c; 13a, 13b, 13c; 14a, 14b, 14c) respectively corresponding to a plurality of phases and each having a plurality of recesses each organized to receive and house in sealed manner an end of a support tube for magnetic cores corresponding to one of the phases.

3. Transformer according to claim 2, **characterized in that** said recesses are disposed in line.

4. Transformer according to claim 1, **characterized in that** the link rods (26) are connected to said closure end plates by screws.

5. Transformer according to claim 2, **characterized in that** it further includes two link rods (26b) disposed between two adjacent secondary windings corresponding to two of the phases of the switchgear.

6. Transformer according to claim 1, **characterized in that** said closure end plates (20, 20a; 21, 21b) are identical.

7. Transformer according to claim 1, **characterized in that** the secondary winding is secured to one of said closure end plates by means of at least one clamping strap (18).

8. Transformer according to claim 7, **characterized in that** said closure end plate (20) has at least one lug (27, 28) and an opening (29, 30) formed in said lug for passing said clamping strap (18).

9. Transformer according to claim 1, **characterized in that** said link rods (26) are of quadrangular cross-section.

10. Transformer according to claim 1, **characterized in that** said enclosure (19) has side walls (22, 23, 24, 25) fixed to said link rods (26).

11. Transformer according to claim 10, **characterized in that** said side walls are fixed to the link rods (26) by means of screws, and **in that** the screws are disposed in asymmetrical manner about the longitudinal axis of the transformer (10).

12. Transformer according to claim 1, **characterized in that** it includes a connection box (32) containing connection terminals that are electrically connected to said secondary windings.

## Patentansprüche

1. Stromtransformator (10) für eine gasisolierte Einphasen- oder Vielphasen-Schaltanlage, umfassend wenigstens ein Tragrohr (11), an dem wenigstens eine Sekundärspule (15; 16; 17) montiert ist, die einen Magnetkern (12; 13; 14) enthält, wobei dieses Rohr von einem Primärleiter durchsetzt wird und elektrisch an seinen Enden mit zwei parallel angeordneten polygonalen Metallplatten verbunden ist, die Schließdeckel (20; 21) eines Behälters (19) bilden, der insbesondere den Magnetkern und die Sekundärspule enthält, wobei das Tragrohr (11; 11a, 11b, 11c) gasdicht ist und an seinen Enden auf dichte Weise in geeignete Aussparungen eingesetzt ist, die in den Schließdeckeln (20, 20a; 21, 21a) des Behälters (19; 19a) vorgesehen sind, wobei eines der Enden mit dem entsprechenden Schließdeckel (20; 20a) mittels eines Zwischenrings (38) aus einem Isoliermaterial verbunden ist, **dadurch gekennzeichnet, dass** die Schließdeckel miteinander durch starre Verbindungsstangen (26; 26a) verbunden sind, die in den Ecken dieser Deckel angeordnet und elektrisch an ihren Enden mit den Schließdeckeln (20, 21) verbunden sind.

2. Transformator nach Anspruch 1, **dadurch gekennzeichnet, dass** bei einer Vielphasen-Anlage die Schließdeckel (20a, 21a) mehreren Magnetkemen (12a, 12b, 12c; 13a, 13b, 13c; 14a, 14b, 14c) gemeinsam sind, die mehreren jeweiligen Phasen entsprechen und jeweils mehrere Aussparungen umfassen, die zum dichten Einsetzen und Aufnehmen eines Endes eines Tragrohrs eines Magnetkerns ausgelegt sind, der einer der Phasen entspricht.

3. Transformator nach Anspruch 2, **dadurch gekennzeichnet, dass** die Aussparungen linear angeordnet sind.

4. Transformator nach Anspruch 1, **dadurch gekennzeichnet, dass** die Verbindungsstangen (26) durch Verschrauben mit den Schließdeckeln verbunden sind.

5. Transformator nach Anspruch 2, **dadurch gekennzeichnet, dass** er femer zwei Verbindungsstangen (26b) umfasst, die zwischen zwei benachbarten Sekundärspulen entsprechend zwei der Phasen der Anlage angeordnet sind.

6. Transformator nach Anspruch 1, **dadurch gekennzeichnet, dass** die Schließdeckel (20, 20a; 21, 21 b) identisch sind.

7. Transformator nach Anspruch 1, **dadurch gekennzeichnet, dass** die Sekundärspule mittels wenigstens eines Spanngurts (18) mit einem der Schließdeckel fest verbunden ist.

8. Transformator nach Anspruch 7, **dadurch gekennzeichnet, dass** der Schließdeckel (20) wenigstens einen Vorsprung (27, 28) sowie eine in diesem Vorsprung vorgesehene Öffnung (29, 30) umfasst, um das Hindurchlaufen des Spanngurts (18) zu ermöglichen.

9. Transformator nach Anspruch 1, **dadurch gekennzeichnet, dass** die Verbindungsstangen (26) einen viereckigen Querschnitt aufweisen.

10. Transformator nach Anspruch 1, **dadurch gekennzeichnet, dass** der Behälter (19) Seitenwände (22, 23, 24, 25) umfasst, die an den Verbindungsstangen (26) befestigt sind.

11. Transformator nach Anspruch 10, **dadurch gekennzeichnet, dass** die Seitenwände an den Verbindungsstangen (26) mittels Schrauben befestigt sind, und dass die Schrauben relativ zur Längsachse des Transformators (10) asymmetrisch angeordnet sind.

12. Transformator nach Anspruch 1, **dadurch gekennzeichnet, dass** er einen Verbindungskasten (32) umfasst, der Anschlußklemmen enthält, welche elektrisch mit den Sekundärspulen verbunden sind.
